# EUROPÄISCHE PATENTSCHRIFT

(11) **EP 3 668 472 B1**
(45) Veröffentlichungstag und Bekanntmachung des Hinweises auf die Patenterteilung: **15.12.2021**
(21) Anmeldenummer: 18811732.9
(22) Anmeldetag: 16.11.2018
(51) Int. Cl.: A61G 13/12, A61G 13/08, A61G 7/07

(54) **EINHÄNDIG EINSTELLBARE KOPFPLATTE FÜR EINEN OPERATIONSTISCH**
HEAD PLATE PROVIDED FOR AN OPERATING TABLE AND ADJUSTABLE WITH ONE HAND
PLAQUE DE TÊTE RÉGLABLE D'UNE SEULE MAIN POUR TABLE D'OPÉRATION

(30) Priorität: 17.11.2017 DE 102017127177
(43) Veröffentlichungstag der Anmeldung: 24.06.2020
(73) Patentinhaber: Maquet GmbH, 76437 Rastatt (DE)
(72) Erfinder: KATZENSTEIN, Bernhard, 76473 Iffezheim (DE); GAISER, Immanuel, 76599 Weisenbach (DE); SCHRÖTER, Jens, 76199 Karlsruhe (DE); DEL ALCAZAR VON BUCHWALD, Rodrigo, 76137 Karlsruhe (DE); KRICKEBERG, Thomas, 76307 Karlsbad (DE)
(74) Vertreter: Zacco GmbH
(86) Internationale Anmeldenummer: PCT/EP2018/081571
(87) Internationale Veröffentlichungsnummer: WO 2019/096999

(56) Entgegenhaltungen:
- US-A1- 2005 067 875
- US-B1- 6 594 839
- US-B2- 7 610 639
- US-B2- 7 761 943

## Beschreibung

### Hintergrund der Offenbarung

Die Offenbarung betrifft eine mehrteilige verstellbare Kopfplatte für einen Operationstisch nach dem Oberbegriff des Anspruchs 1.

Während einer Operation wird ein Patient in einer Rücken-, Bauch- oder Seitenlage auf einem Operationstisch gelagert. Dabei kann sein Kopf durch eine am Operationstisch angebrachte Kopfplatte gestützt werden.

Unmittelbar vor einigen Operationen muss der Patient narkotisiert und an eine Beatmungsmaschine angeschlossen werden. Hierfür muss ein Anästhesist zwecks Intubation den Kopf des in einer Rückenlage positionierten Patienten überstrecken. Dies kann man durch ein Abklappen der Kopfplatte nach unten erreichen. Um den Patientenkopf dabei möglichst schonend zu lagern, sollte der Anästhesist mit einer Hand den Kopf im Bereich des Nackens unterstützen, während er mit seiner freien Hand die Kopfplatte entriegelt, winklig einstellt und sicher fixiert.

Insbesondere bei neurochirurgischen Eingriffen, bei denen die Lage des Kopfes mehrfach gezielt positioniert und fixiert werden muss, sind einstellbare Kopfplatten erforderlich, die erschütterungsfrei verstellt und sicher arretiert werden können. Auch für Lagerungen in Bauch- und Seitenlage ist es von Vorteil, wenn der Operateur oder die Pflegefachkraft, im folgenden auch Anwender genannt, den Kopf des Patienten unterstützen kann, während er einhändig die Neigung der Kopfplatte einstellt und sie anschließend fixiert.

Das Dokument US 6 594 839 B1 beschreibt eine herkömmliche mehrteilige einstellbare Kopfplatte für einen Operationstisch.

Aus dem Stand der Technik sind verstellbare Kopfplatten bekannt, die eine einseitig realisierte Gelenkblockade für die vorhandene Gelenkanordnung der Kopfplatte aufweisen. Hierfür werden bei eingelenkigen Kopfplatten häufig manuell auslösbare Gasfedern eingesetzt, die entweder beidseitig oder zentral vom distalen Ende der Kopfplatte bedient werden können. Durch den Einsatz von Gasfedern wird die Gewichtskraft der Kopfplatte ausgeglichen, so dass keine erhebliche Handkraft zur einhändigen Verschwenkung der Kopfplatte benötigt wird. Für zweiteilige Kopfplatten sind solche Lösungen jedoch nicht bekannt. Aufgrund der Größe der Gasfedern werden Kopfplatten vorwiegend mit einseitig angebrachten Gasfedern realisiert, wodurch die Steifigkeit der unter Last stehenden Kopfplatten negativ beeinflusst wird.

Um die Stabilität von mehrteiligen Kopfplatten zu erhöhen, werden beidseitige Gelenkblockiermechaniken eingesetzt. Aus der Praxis ist hierfür der Einsatz von Kopfplatten mit Viergelenken bekannt, die jeweils über drei Rotationsgelenke und ein Schubgelenk mit einer Gelenkblockiermechanik verfügen. Bei manchen Kopfplatten werden zwei Viergelenke eingesetzt, wobei die Blockade eines Schubgelenks durch eine Gasfeder realisiert wird, während das Schubgelenk an der gegenüberliegenden Seite der Kopfplatte durch eine Spindel mit blockierbarer Spindelmutter arretiert wird.

Grundsätzlich sind jedoch Drehgelenkblockiermechaniken, die mit Koppelgetrieben und arretierbaren Schubgelenken realisiert werden, dahingehend eingeschränkt, dass der einstellbare Winkelbereich wegen vorkommender Totpunktslagen eingeschränkt ist.

Um dieses Problem zu umgehen, sind im Stand der Technik Lösungen bekannt, die die Kupplungsfunktion mittels radial oder axial wirkender form- oder reibschlüssiger Kupplungselemente realisieren.

Erfahrungsgemäß erweisen sich jedoch die Bedienung und Synchronisation unterschiedlicher Blockiermechaniken einer Kopfplatte als schwierig. Beim Einsatz von mehreren manuell zu bedienenden Blockier- und Verriegelungsmechaniken kann eine Verwechslung der jeweiligen Bedieneinheiten nicht ausgeschlossen werden, sodass ein Risiko für eine ungewollte Entriegelung eines Gelenks während einer Operation entsteht. Lösungen mit mehreren einzeln zu bedienenden Blockiermechaniken sind außerdem ergonomisch nachteilig.

Dieses Problem wird bei Kopfplatten mit einem einzigen Bedienelement eliminiert, welches die Rotation aller Gelenke gleichzeitig arretiert oder freigibt. Eine derartige gattungsgemäße Kopfplatte ist beispielsweise in Fig. 1 dargestellt. Eine derartige Kopfplatte ist in der Produktbroschüre "OR TABLES ― Components and accessories" der Firma Trumpf, Nr. 1469198, 11/2007 auf Seite 7 gezeigt. Diese vorbekannte zweigelenkige Kopfplatte 1' umfasst ein erstes Rotationsgelenk 2', das dem Aufstellen und Absenken eines ersten Kopfplattensegments (Rahmen 7') relativ zur Liegefläche eines Operationstisches 4' dient, während ein zweites Rotationsgelenk 3' die Rotation eines zweiten Kopfplattensegments (Trägerplatte 8') relativ zum ersten Kopfplattensegment 7' zulässt. Diese Kopfplatte kann mittels zweier Einfachkloben 10' mit Klauen 9' an weitere Segmente eines Operationstisches 4' angekoppelt werden.

Zur Freigabe und Arretierung der Rotation der beiden winklig zueinander einstellbaren Segmente 7', 8' ist bei der in Fig. 1 dargestellten Kopfplatte 1' ein einziges Betätigungselement in Form eines Knebels 5' vorgesehen, das mittig am äußeren Randbereich des Rahmens 7' angebracht ist. Die Gelenke 2', 3' der beiden Drehachsen A', B' weisen dabei eine formschlüssige Sperre auf, die per Seilzüge (nicht gezeigt) entriegelt wird. Die aktive Freigabe der Gelenke kann somit durch Betätigung eines Bowdenzuges über den Knebel 5' synchron angesteuert werden. Wichtig ist dabei, dass Biegekräfte an der Bowdenzugseele vermieden und nur reine Zugkräfte übertragen werden, um einen frühzeitigen Bruch zu verhindern. Der Bowdenzug der vorbekannten Kopfplatte 1' ist federgestützt gelagert und ermöglicht ein aktives Ausrücken, jedoch kein Einrücken, von Rastelementen. Eine derartige Ausgestaltung der Entriegelungsmechanik ist konstruktiv recht aufwendig und nicht verwindungssicher. Außerdem bedarf sie eines erhöhten Kraftaufwands aufgrund der erhöhten Reibung und Hebelverhältnisse, sowie einer aufwendigen Montage und Justage.

Um die Rastmechanik der Gelenke 2', 3' der Kopfplatte 1' zu lösen, muss ein Anwender mit einer Hand den Knebel 5' rotieren und rotiert halten, während er mit der anderen Hand die gewünschte Höhe und Neigung der Trägerplatte 8' einstellt. Damit ist keine Hand mehr frei, um den Kopf des Patienten zu unterstützen und diesen vor unkontrollierten Bewegungen zu schützen.

Eine feinfühlige Positionierung des Patientenkopfs ist somit während einer Operation durch einen einzelnen Anwender nur eingeschränkt möglich. Um dies zu ermöglichen, ist es üblich, dass eine Person den Patientenkopf anhebt, während eine andere Person die Kopfplatte bedient und in die gewünschte Lage bringt.

Des Weiteren besteht bei der Verschwenkung der aus dem Stand der Technik bereits bekannten Kopfplatte 1' für den Anwender die Gefahr, seine Hände zwischen dem Rahmen 7', der Trägerplatte 8' und einer seitlichen Normschiene 6' zu verklemmen.

### Zusammenfassung der Offenbarung

Der Offenbarung liegt daher die Aufgabe zugrunde, eine mehrteilige verstellbare Kopfplatte zum Befestigen an einem Operationstisch anzugeben, mit der das Einstellen der gewünschten Lage der Kopfplattensegmente sicher und bequem durch einen einzelnen Anwender gehandhabt werden kann.

Die Offenbarung löst diese Aufgabe durch die Kopfplatte mit den Merkmalen des Anspruchs 1.

Die offenbarungsgemäße mehrteilige einstellbare Kopfplatte für einen Operationstisch kann mindestens eins der folgenden Bauteile umfassen:
- eine Kopplungsanordnung zum lösbaren Koppeln der Kopfplatte am Operationstisch;
- ein Aufstellsegment zum Aufstellen der Kopfplatte, wobei das Aufstellsegment über eine erste gegen Verschwenken verriegelbare Gelenkanordnung schwenkbar mit der Kopplungsanordnung verbunden sein kann;
- ein Kopfstützsegment zum Abstützen des Kopfes eines Patienten, wobei das Kopfstützsegment über eine zweite gegen Verschwenken verriegelbare Gelenkanordnung schwenkbar mit dem Aufstellsegment verbunden sein kann; und
- eine Entriegelungseinrichtung zum Entriegeln beider Gelenkanordnungen.

Die Entriegelungseinrichtung kann dabei folgende Bauteile umfassen:
a) eine Betätigungseinrichtung zur Betätigung der Entriegelungseinrichtung durch den Anwender, und/oder
b) eine erste Entriegelungsmechanik zur Entriegelung der ersten Gelenkanordnung, die die Betätigungseinrichtung mit der ersten Gelenkanordnung mechanisch koppeln kann, wobei die erste Entriegelungsmechanik eine verstellbare Koppelvorrichtung umfassen kann.

Die Betätigungseinrichtung kann am Kopfstützsegment angeordnet sein. Ferner kann die Koppelvorrichtung ausgehend vom Kopfstützsegment von der Betätigungseinrichtung bis zur zweiten Gelenkanordnung verlaufen und im entriegelten Zustand eine derartige Stellung einnehmen, dass ein Verschwenken des Kopfstützsegments gegenüber dem Aufstellsegment in jeder Winkelposition möglich wird.

Vorteilhafte Weiterbildungen sind in den Unteransprüchen angegeben.

In einigen Ausführungsformen kann die Koppelvorrichtung der Kopfplatte um einen ersten Drehpunkt drehbar sein, der entfernt von der Betätigungseinrichtung liegen kann. Dabei kann die Stellung der Koppelvorrichtung im entriegelten Zustand derart sein, dass der erste Drehpunkt auf der Schwenkachse der zweiten Gelenkanordnung liegt.

Die Koppelvorrichtung kann im entriegelten Zustand in Bezug auf die Schwenkachse der zweiten Gelenkanordnung radial ausgerichtet sein.

Ferner kann die erste Entriegelungsmechanik ein Freigabeelement umfassen, welches zwischen der ersten und der zweiten Gelenkanordnung verstellbar gelagert und bspw. über die Koppelvorrichtung mit der Betätigungseinrichtung verbunden sein kann.

Die Koppelvorrichtung kann über den ersten Drehpunkt drehbar am Freigabeelement angelenkt sein.

In manchen Ausführungsformen kann die Koppelvorrichtung eine Rotationsbewegung der Betätigungseinrichtung in eine translatorische Bewegung des Freigabeelements zum Entriegeln der ersten Gelenkanordnung umsetzen.

Das Freigabeelement kann einen ersten der ersten Gelenkanordnung zugeordneten Endabschnitt und einen zweiten der zweiten Gelenkanordnung zugeordneten Endabschnitt umfassen. Dabei kann der erste Endabschnitt als Rastelement ausgebildet sein. Der zweite Endabschnitt kann über ein Drehgelenk mit der Koppelvorrichtung verbunden sein.

Die Entriegelungseinrichtung kann eine zweite Entriegelungsmechanik zur Entriegelung der zweiten Gelenkanordnung aufweisen. Die zweite Entriegelungsmechanik kann dabei komplementäre Rastelemente haben, von denen das eine am Aufstellsegment und das andere an der Betätigungseinrichtung ausgebildet sein können.

In der zweiten Entriegelungsmechanik kann das am Aufstellsegment ausgebildete Rastelement in Form eines Zahnbogens vorliegen, wobei der Zahnbogen koaxial zur Drehachse angeordnet sein kann.

Die Entriegelungseinrichtung kann ferner eine Sperrvorrichtung zum Sperren der Position der Betätigungseinrichtung im verriegelten Zustand aufweisen, um eine versehentliche Betätigung der Betätigungseinrichtung auszuschließen.

Die Sperrvorrichtung kann in der Betätigungseinrichtung drehbar gelagert und derart ausgeführt sein, dass sie zwischen zwei diskreten Rastpositionen geschaltet werden kann, nämlich einer ersten Rastposition zum Sperren der Betätigungseinrichtung und einer zweiten Rastposition zum Freigeben der Betätigungseinrichtung.

Die Sperrvorrichtung kann mit einer Sperrfeder zusammenwirkt, um wahlweise die Betätigungseinrichtung zu sperren oder freizugeben.

Die Entriegelungseinrichtung kann so ausgebildet ist, dass mit ihr beide Gelenkanordnungen gleichzeitig entriegelt und wieder verriegelt werden können.

Alternativ kann die Entriegelungseinrichtung so ausgebildet sein, dass mit ihr die Gelenkanordnungen sequentiell entriegelt und wieder verriegelt werden können.

Die Betätigungseinrichtung kann zwei Betätigungselemente umfassen, die jeweils an entgegengesetzten Seiten des Kopfstützsegments angeordnet sein können. Sie kann zusätzlich ein Synchronisationselement umfassen, mittels welchem eine Bewegung des einen Betätigungselements auf das andere Betätigungselement übertragen werden kann.

Das Synchronisationselement der vorliegenden Kopfplatte kann als ein Schaltrohr ausgebildet sein.

In manchen Ausführungsformen der vorliegenden Kopfplatte kann die Sperrvorrichtung eine im Schaltrohr koaxial angeordnete Schaltstange umfassen.

Die offenbarungsgemäße Kopfplatte zeichnet sich dadurch aus, dass die Betätigungseinrichtung zur Betätigung der Entriegelungseinrichtung in einer besonders ergonomisch günstigen Position am zweiten Segment, nämlich dem Kopfstützsegment, angeordnet ist. Dadurch kann der Anwender mit einer Hand die Entriegelungseinrichtung beider Gelenkanordnungen betätigen, gleichzeitig das Kopfstützsegment mit derselben Hand gegen ein unkontrolliertes Absenken sichern, mit derselben Hand die Kopfplattensegmente verschwenken, und sie anschließend erneut sicher fixieren, ohne dabei die Betätigungseinrichtung loslassen zu müssen oder gar die betätigende Hand zu wechseln. Demzufolge kann der Anwender während des ganzen Kopfplattenverstellungsprozesses seine eine Hand am Kopfstützsegment belassen, gleichzeitig die Kontrolle über die Lage der Kopfplatte behalten und mit der freien Hand den Patientenkopf sichern. Eine derartige Positionierung der Betätigungseinrichtung gewährleistet eine besonders sichere und benutzerfreundliche Handhabung der Kopfplatte. Insbesondere ist es von Vorteil, dass die Verstellung der Kopfplattensegmente durch den Anwender selbstständig und einhändig bewerkstelligt werden kann.

Durch die ergonomisch vorteilhafte Anordnung der Betätigungseinrichtung am Kopfstützsegment ergibt sich jedoch das mechanische Problem, dass die Entriegelungsmechanik zur Entriegelung der ersten Gelenkanordnung über die zweite Gelenkanordnung geführt werden muss.

Die Entriegelungsmechanik muss so realisiert werden, dass sie eine Entriegelung der ersten Gelenkanordnung ermöglicht, ohne durch ihre Anwesenheit die Rotation der zweiten Gelenkanordnung zu beeinträchtigen.

Dies wird offenbarungsgemäß durch die besondere Positionierung und das abgestimmte Verhalten der Koppelvorrichtung erreicht.

Ein Versetzen des Knebels 5' vom Rahmen 7' zur Trägerplatte 8' ist bei der vorbekannten Kopfplatte 1' aus der Fig. 1 nicht ohne weiteres möglich, weil die Bowdenzüge dann beim Verschwenken der Trägerplatte 8' im Weg wären und einklemmen würden.

Somit bietet die vorliegende Kopfplatte eine äußerst bedienerfreundliche und einfache konstruktive Ausgestaltung. Die offenbarungsgemäße Entriegelungsmechanik ist dabei biege- und verwindungssicher, konstruktiv einfach realisierbar und sehr zuverlässig in der Betätigung. Besonders vorteilhaft ist hierbei der Entriegelungsmechanismus der vorliegenden Kopfplatte, welcher sowohl aktiv ausgerückt als auch aktiv eingerückt werden kann.

Durch die offenbarungsgemäße Ausgestaltung der Entriegelungsmechanik der ersten Gelenkanordnung mit einer geschickt vorgesehenen und angeordneten verstellbaren Koppelvorrichtung ist es möglich, in jeder möglichen Winkelposition das Kopfstützsegment gegenüber dem Aufstellsegment zu verschwenken und in jeder möglichen Winkelposition zu fixieren. Die Entriegelungsmechanik der vorliegenden Kopfplatte kann dabei sowohl reib- als auch formschlüssig ausgeführt sein.

In einigen Ausführungsformen kann es jedoch besonders vorteilhaft sein, die Entriegelungsmechanik derart auszugestalten, dass die beiden Kopfplattensegmente stufenweise fixiert werden können, insbesondere durch Formschluss. In diesem Fall wird dem Anwender das Ausrichten der Kopfplatte in einer gewünschten, beispielsweise horizontalen, Ebene erleichtert. Ferner wird dadurch verhindert, dass die Kopfplatte in sich verwunden fixiert wird, was wiederum eine einseitige Belastung der verriegelten Gelenkanordnungen ausschließt.

Durch eine in vorteilhafter Weise symmetrisch zur Mittelebene des Operationstisches ausgestaltete Ausführungsform der Kopfplatte können die Bedienelemente auf beiden Seiten der Kopfplatte realisiert werden. Wobei durch eine entsprechende Synchronisation die Bedienelemente sowohl mit der rechten Hand auf der einen Seite der Kopfplatte als auch mit der linken Hand auf der anderen Seite der Kopfplatte betätigt werden können. Demnach ist ein Wechsel der bedienenden Hand von der einen Seite zur anderen Seite möglich. Zusätzlich ist die Kopfplattenbedienung sowohl für Rechts- als auch Linkshänder benutzerfreundlich.

### Kurze Beschreibung der Zeichnungen

Eine beispielhafte Ausführungsform der Offenbarung wird im Folgenden anhand der Figuren näher erläutert. Darin zeigen:
- Fig. 1: eine perspektivische Ansicht einer aus dem Stand der Technik bereits bekannten zweiteiligen Kopfplatte;
- Fig. 2: eine Seitenansicht einer mehrteiligen verstellbaren Kopfplatte in einer horizontalen Ausgangsposition des Kopfstützsegments, die ein Ausführungsbeispiel der Offenbarung darstellt;
- Fig. 3-5: Seitenansichten der Kopfplatte aus Fig. 2 in verschiedenen Verstellpositionen des Kopfplattensegments;
- Fig. 6: eine perspektivische Detailansicht einer Entriegelungseinrichtung der an einem Operationstisch angebrachten Kopfplatte aus Fig. 2-5, wobei die Gelenkanordnungen in einem verriegelten und die Entriegelungseinrichtung in einem gesperrten Zustand vorliegen;
- Fig. 7: eine perspektivische Detailansicht der Entriegelungseinrichtung aus Fig. 6, wobei die Gelenkanordnungen in einem verriegelten und die Entriegelungseinrichtung in einem entsperrten Zustand vorliegen;
- Fig. 8: eine weitere perspektivische Detailansicht der Entriegelungseinrichtung aus Fig. 6 und 7, wobei die Gelenkanordnungen in einem entriegelten und die Entriegelungseinrichtung in einem entsperrten Zustand vorliegen;
- Fig. 9: eine perspektivische Ansicht einer Sperrvorrichtung mit einer deaktivierten Blockade der Betätigungseinrichtung; Ein Teil des Betätigungselements wurde der Übersichtlichkeit halber weggelassen.
- Fig. 10: eine perspektivische Ansicht der Sperrvorrichtung aus Fig. 9 mit aktivierter Blockade der Betätigungseinrichtung; Ein Teil des Betätigungselements wurde der Übersichtlichkeit halber weggelassen.
- Fig. 11: eine perspektivische Gesamtansicht der Kopfplatte aus Fig. 2-10, wobei der Übersichtlichkeit halber ein Kopflagerungselement des Kopfstützsegments weggelassen wurde;
- Fig. 12: eine Draufsicht auf die symmetrische Konstruktion der Kopfplatte aus Fig. 11, wobei der Übersichtlichkeit halber ein Kopflagerungselement des Kopfstützsegments weggelassen wurde;
- Fig. 13: eine perspektivische Ansicht der Kopfplatte aus Fig.11-12, deren Bauteile auf der rechten und linken Seite spiegelsymmetrisch angeordnet sind, wobei die Schaltstange der Sperrvorrichtung sichtbar ist.

### Detaillierte Beschreibung

In der folgenden Beschreibung werden unter Bezugnahme auf die Zeichnungen beispielhafte Ausführungsformen der vorliegenden Offenbarung beschrieben. Die Zeichnungen sind dabei nicht notwendigerweise maßstabsgetreu, sondern sollen die jeweiligen Merkmale lediglich schematisch illustrieren.

Dabei ist zu beachten, dass die nachstehend beschriebenen Merkmale und Komponenten jeweils miteinander kombiniert werden können, unabhängig davon, ob sie in Zusammenhang mit einer einzigen Ausführungsform beschrieben worden sind. Die Kombination von Merkmalen in den jeweiligen Ausführungsformen dient lediglich der Veranschaulichung des grundsätzlichen Aufbaus und der Funktionsweise der beanspruchten Vorrichtung.

Fig. 2 ist eine Seitenansicht, die eine offenbarungsgemäße mehrteilige Kopfplatte 1 als Ausführungsbeispiel zeigt. Die Kopfplatte 1 dient dazu, den Kopf eines auf einem Operationstisch 30 (siehe Fig. 6) liegenden Patienten während eines Eingriffs zu stützen.

Wie in Fig. 2 dargestellt, umfasst die Kopfplatte 1 eine Kopplungsanordnung 2 zum Koppeln am Operationstisch und zwei Kopfplattensegmente 3 und 4. Dabei sind ein erstes Kopfplattensegment als ein Aufstellsegment 3 zum Aufstellen der Kopfplatte 1 und ein zweites Kopfplattensegment als ein Kopfstützsegment 4 zum Abstützen des Patientenkopfes ausgebildet.

Ferner umfasst die Kopfplatte 1 zwei Gelenkanordnungen 5, 6, mit je einer Drehachse A und B (siehe die zwei Kreuze in Fig. 2), die voneinander beabstandet sind. Während das Aufstellsegment 3 über die erste Gelenkanordnung 5 um die Drehachse A schwenkbar mit der Kopplungsanordnung 2 verbunden ist, kann das Kopfstützsegment 4 um die Drehachse B der zweiten Gelenkanordnung 6 relativ zum Aufstellsegment 3 verschwenkt werden.

Das Kopfstützsegment 4 umfasst eine später im Einzelnen beschriebene Betätigungseinrichtung 23 (siehe Fig. 6), eine z. B. gepolsterte Kopflagerungsplatte 10, zwei seitliche Gleitschienen 8 (in Fig. 2-5 wird nur eine gezeigt) und eine stirnseitig positionierte Halterungsschiene 9 zur Befestigung von Zubehör, wie z. B. eines Bediengeräts, eines Schlauchhalters für Beatmungsschläuche oder eines Infusionsständers.

Die Kopplungsanordnung 2 verfügt über zwei Zapfengelenke 11 zum Befestigen bspw. an jeweils einem Ende einer Seitenschiene eines Operationstisches 30 (siehe Fig. 6-10 und 13). In einigen Ausführungsformen können die Zapfengelenke 11 jeweils ein rechtswinkliges Profil haben, das im Querschnitt eine "L-Form" aufweist. Beispielsweise kann die Kopplungsanordnung 2 zwei relativ zur Patientenlagerfläche senkrecht ausgerichtete Verbindungsabschnitte 7 und zwei im Wesentlichen horizontal ausgebildete Zapfengelenke 11 umfassen.

Fig. 3-5 zeigen weitere Seitenansichten der offenbarungsgemäßen Kopfplatte 1 in verschiedenen Winkelpositionen der Kopfplattensegmente 3 und 4.

Die vorliegende Kopfplatte 1 ermöglicht über einen ersten Drehfreiheitsgrad des Aufstellsegments 3 um die Drehachse A eine Verstellung des Aufstellsegments in den Winkelbereichen α₁ und α₂ und über einen zweiten Drehfreiheitsgrad des Kopfstützsegments 4 um die Drehachse B eine Verstellung des Kopfstützsegments im Winkelbereich β, die jeweils stufenweise festsetzbar sind.

Das Aufstellsegment 3 kann aus einer unverstellten Ausgangsposition der Kopfplatte 1, deren Höhe und Ausrichtung im gekoppelten Zustand der Höhe und Ausrichtung der Patientenlagerfläche entsprechen (Fig. 2), um den Neigungswinkel α₁ aufgestellt oder um den Neigungswinkel α₂ abgesenkt werden (Fig. 3 und 4). Zusätzlich kann die Kopfplatte 1 um den Rotationswinkel ß verstellt werden, in dem das Kopfstützsegment 4 um die Drehachse B der zweiten Gelenkanordnung 6 relativ zum Aufstellsegment 3 verschwenkt wird.

Diese Verstellmöglichkeiten der Kopfplatte 1 haben den Vorteil, dass eine seitliche Lagerung des Patienten während einer Operation problemlos realisiert werden kann. Hierfür wird der Patientenkopf - je nach Schulterbreite - einige Zentimeter über der Körperlagerfläche auf dem aufgestellten Kopfstützsegment 4 gelagert, um eine optimale Entlastung der Kopf- und Schultermuskulatur zu erreichen, was einer Stufenlagerung des Kopfes entspricht.

Fig. 6-8 zeigen den Innenaufbau der am Operationstisch 30 montierten Kopfplatte 1 aus Fig.2-5. Dabei ist zu beachten, dass die beiden Kopfplattensegmente 3, 4, die Gelenkanordnungen 5, 6, und die Betätigungs- und Sperreinrichtungen 18, 19, 22 gegenüber einer längs durch die Mitte der Kopfplatte 1 verlaufenden Ebene spiegelsymmetrisch aufgebaut sind. Der Übersichtlichkeit halber werden daher in Fig. 6-8 nur Bauteile einer einzigen Kopfplattenseite dargestellt.

In Fig. 6 erkennt man eine Entriegelungseinrichtung 24 zum Entriegeln der beiden Gelenkanordnungen 5, 6. Diese umfasst eine am Kopfstützsegment 4 angebrachte Betätigungseinrichtung 23, welche der Betätigung der Entriegelungseinrichtung 24 durch einen Anwender dient, eine erste Entriegelungsmechanik 25 zur Entriegelung der ersten Gelenkanordnung 5 und eine zweite Entriegelungsmechanik 31 zur Entriegelung der zweiten Gelenkanordnung 6.

Die Betätigungseinrichtung 23 umfasst auf jeder Kopfplattenseite ein Betätigungselement in Form einer Betätigungsbüchse 19 und ein starr mit ihr verbundenes Schaltblech 18, sowie ein Synchronisationselement in Form eines Schaltrohrs 17, wobei jedes Schaltblech 18 mitsamt der Betätigungsbüchse 19 um die Längsachse C des Schaltrohrs 17 schwenkbar gelagert ist. Das Schaltrohr 17 verbindet die Betätigungsbüchse 19 der linken Kopfplattenseite mit einer Betätigungsbüchse 19 der rechten Kopfplattenseite (siehe Fig. 11, 12).

Jedes Schaltblech 18 befindet sich auf einer dem Patienten kopf zugewandten Seite der Betätigungsbüchse 19 und ist derart ausgebildet, dass es an einem Ende Rastelemente (nicht gezeigt) aufweist, die in ein in der zweiten Gelenkanordnung 6 befindliches Aufnahmeelement 16 in radialer Richtung dieser Gelenkanordnung 6 eingreifen. Dadurch wird die Rotation des Kopfstützsegments 4 um die B-Achse arretiert (Fig. 6). Beispielsweise besteht jedes Aufnahmeelement 16 aus einem kreisbogenförmigen, gezahnten Bereich 20, der jeweils an einem Arm a₁, a₂ des Aufstellsegments 3 ausgebildet ist.

Die Rastelemente des Schaltblechs 18 sind derart ausgebildet, dass sie in einer Ebene senkrecht zu den Drehachsen B und C in die korrespondierenden Rastvertiefungen im gezahnten Bereich 20 des Aufnahmeelements 16 eingreifen.

Gemeinsam bilden die zwei Aufnahmeelemente 16 mit dem gezahnten Bereich oder Zahnbogen 20 und die Rastelemente der zwei Schaltbleche 18 die zweite Entriegelungsmechanik 31.

Die erste Entriegelungsmechanik 25 koppelt mechanisch die Betätigungseinrichtung 23 mit der ersten Gelenkanordnung 5. Hierfür weist sie auf beiden spiegelsymmetrischen Seiten der Kopfplatte 1 ein längliches Freigabeelement 13 und eine verstellbare Koppelvorrichtung 15, mit der Funktion einer Koppelstange, auf. Jedes Freigabeelement 13 ist in einer Führung des Arms a₁, a₂ des Aufstellsegments 3 zwischen den beiden Gelenkanordnungen 5, 6 beweglich gelagert und über die Koppelvorrichtung 15 mit einem Schaltblech 18 der Betätigungseinrichtung 23 verbunden. In manchen Ausführungsformen ist die Koppelvorrichtung 15 als ein starres Glied, wie etwa ein Blech oder eine Stange ausgebildet.

Jede Koppelvorrichtung 15 verläuft ausgehend vom Kopfstützsegment 4 von der Betätigungseinrichtung 23 bis zur zweiten Gelenkanordnung 6. Insbesondere ist jede Koppelvorrichtung 15 mit einem Ende um einen zweiten Drehpunkt Q drehbar an einem Schaltblech 18 angelenkt und mit dem anderen Ende um einen erste Drehpunkt P drehbar an einem Freigabeelement 13 angelenkt.

Bei der in Fig. 6 dargestellten verriegelten Grundstellung der Kopfplatte 1 befinden sich die Rastelemente der Schaltbleche 18 im Eingriff mit den verzahnten Bereichen 20 der Aufnahmeelemente 16 der Arme a₁, a₂, wodurch die Rotation des Kopfstützsegments 4 um die B-Achse arretiert wird. Des Weiteren befinden sich die verstellbaren Koppelvorrichtungen 15 in einer Verriegelungsstellung. In der Verriegelungsstellung erstreckt sich jede Koppelvorrichtung 15 schräg zwischen einem Schaltblech 18 und einem Freigabeelement 13. Dabei ist der erste Drehpunkt P gegenüber der Drehachse B der zweiten Gelenkanordnung 6 radial versetzt. Insbesondere ist der erste Drehpunkt P gegenüber der Drehachse B radial nach innen in Richtung der Kopplungsanordnung 2 versetzt.

Bei der vorliegenden Ausführungsform ist jedes Freigabeelement 13 als ein gabelförmiges Zahnstück ausgebildet, das mit einem in der ersten Gelenkanordnung 5 jeweils gelagerten Zahnbogen 12 federunterstützt (H) im Eingriff steht. Ferner sind die Zahnbögen 12 mit der Kopplungsanordnung 2 starr verbunden. Somit ist die erste Gelenkanordnung 5 verriegelt.

Jedes Freigabeelement 13 umfasst einen ersten der ersten Gelenkanordnung 5 zugeordneten Endabschnitt 13.1, einen zweiten der zweiten Gelenkanordnung 6 zugeordneten Endabschnitt 13.3, sowie einen sich zwischen den beiden Endabschnitten 13.1, 13.3 erstreckenden und beispielsweise abgewinkelten Hauptkörper 13.2. Dabei bildet der erste Endabschnitt 13.1 einen mit Zähnen versehenen Eingriffskopf.

Die Koppelvorrichtungen oder auch Zugbleche 15 befinden sich in dem in Fig. 8 gezeigten entriegelten Zustand in einer Entriegelungsstellung. In dieser Stellung liegt der erste Drehpunkt P auf der Schwenkachse B der zweiten Gelenkanordnung 6.

Ferner umfasst die Entriegelungseinrichtung 24 eine Sperrvorrichtung 22 zum Sperren der Rotation der Betätigungseinrichtung 23 um die Drehachse C. Die Sperrvorrichtung 22 ist in den Betätigungsbüchsen 19 drehbar gelagert und so ausgeführt, dass sie zwischen einer unteren und einer oberen diskreten Rastposition geschaltet werden kann. Dadurch wird verhindert, dass die Gelenkanordnungen 5, 6 ungewollt entriegelt werden. Die Funktionsweise der Sperrvorrichtung 22 ist in den Fig. 9 und 10 dargestellt und wird im Folgenden beschrieben.

In der unteren Rastposition (Fig. 6, 10) drückt die Sperrvorrichtung 22 auf jeder Seite der Kopfplatte 1 jeweils eine Sperrfeder 26 unter ein Gelenkblech G, das Teil des Kopfstützsegments 4 ist. Die Sperrfeder 26 wird dabei im elastischen Bereich, ähnlich einer Blattfeder, verformt. Da die Sperrfeder 26 drehfest mit einer Wand der Betätigungsbüchse 19 verbunden ist, kann die Verschwenkung der Betätigungseinrichtung 23 blockiert werden.

In der oberen Rastposition (Fig. 7-9) gibt die Sperrvorrichtung 22 die Sperrfedern 26 frei. In ihrer entspannten Position befinden sich die Sperrfedern 26 nicht mehr unter den Gelenkblechen G. Dadurch kann die Betätigungseinrichtung 23 um die C-Achse verschwenkt werden.

Die Sperrvorrichtung 22 verfügt über erste Federaufnahmen 22.1. In diesen sitzen die Sperrfedern 26 in der unteren Rastposition, wo sie unter dem Gelenkblech G eingeklemmt sind. Des Weiteren besitzt die Sperrvorrichtung 22 zweite Federaufnahmen 22.2. In diesen befinden sich die Sperrfedern 26 in der oberen Rastposition, wo sie entspannt sind. Die Federaufnahmen 22.1 und 22.2 sind beispielsweise als konkave Vertiefungen ausgebildet. Insbesondere ist die Freigabeaufnahme 22.2 eine größere Vertiefung als die Sperraufnahme 22.1

Zum Verstellen der Kopfplattensegmente 3, 4 wird mit einer Hand eine der stabförmigen Gleitschienen 8 seitlich umfasst. Somit kann der Anwender die Sperrvorrichtung 22 mit einem Finger entsperren und die Rotation der Betätigungseinrichtung 23 um die C-Achse freigegeben (Fig. 7). Nun greift der Anwender mit der gleichen Hand die benachbarte Betätigungsbüchse 19 und verschwenkt sie um die Drehachse C relativ zum Aufstellsegment 3. Die daraus resultierende Rotationsbewegung des Schaltblechs 18 betätigt die zweite Entriegelungsmechanik 31 und entriegelt so die zweite Gelenkanordnung 6. Gleichzeitig wird diese Drehbewegung mittels der Koppelvorrichtungen 15 in eine translatorische Längsbewegung der Zahnstücke 13 im Aufstellsegment 3 umgewandelt. Diese Zugbewegung ist der Federkraft der Federn H entgegengesetzt und findet orthogonal zu den Drehachsen A, B statt. Auf diese Weise wird die erste Entriegelungsmechanik 25 aus der in Fig. 6, 7 gezeigten arretierten Grundstellung in eine in Fig. 8 illustrierte Freigabestellung überführt.

Die der Zugkraft ausgesetzten Koppelvorrichtungen 15 verschieben sich von ihren Verriegelungsstellungen in ihre Entriegelungsstellungen, so dass der Verbindungspunkt der Zahnstücke 13 mit den Koppelvorrichtungen 15 (d.h. der erste Drehpunkt P) in der zweiten Gelenkanordnung 6 auf der Drehachse B liegt, und somit das Verschwenken des Kopfstützsegments 4 gegenüber dem Aufstellsegment 3 in jeder Winkelposition der ersten Gelenkanordnung 5 möglich ist. Eine derartige Ausgestaltung der vorliegenden Entriegelungseinrichtung 24 ermöglicht ein synchrones Entriegeln und Verriegeln der beiden Gelenkanordnungen 5, 6.

Gemäß einigen Ausführungsformen kann die Entriegelungseinrichtung 24 jedoch derart ausgebildet sein, dass mit ihr die Gelenkanordnungen 5, 6 sequentiell entriegelt und wieder verriegelt werden können. Beispielsweise kann die Verriegelungsreihenfolge der beiden Gelenkanordnungen 5, 6 durch die Formgestaltung der verstellbaren Koppelvorrichtung 15 beeinflusst werden. In einer vorteilhaften Ausgestaltung kann die Koppelvorrichtung 15 an ihrem zweiten dem Schaltblech 18 zugewandten Ende (am Drehpunkt Q) ein Langloch aufweisen. Dabei kann zumindest ein Ende des Langlochs einen Anschlag für ein Verbindungselement des Schaltblechs 18 mit der Koppelvorrichtung 15 bilden, wobei der Durchmesser des Verbindungselements der Breite des Langlochs entspricht.

Ferner kann die zeitliche Reihenfolge der Ver- und Entriegelung der Gelenkanordnungen 5, 6 mittels unterschiedlicher Eingriffswege der formschlüssigen Eingriffselemente der beiden Gelenkanordnungen 5, 6 gesteuert werden. Die Eingriffswege können beispielsweise durch die Länge der Rastelemente der jeweiligen Entriegelungsmechanik 25, 31 bestimmt werden, wobei erst ein vollständiges Herausziehen der Rastelemente aus den gegenüberliegenden Rastvertiefungen 12, 20 zur Entriegelung der jeweiligen Gelenkanordnung 5 oder 6 führt.

Des Weiteren kann die Entriegelungseinrichtung 24 anders als in den Figuren 2-13 dargestellt aufgebaut sein. Beispielsweise kann die Betätigungseinrichtung 23 mitsamt der Sperrvorrichtung 22 derart am Kopfstützsegment 4 positioniert sein, dass sie zwecks Entriegelung der beiden Gelenkanordnungen 5, 6 nicht verschwenkt, sondern entweder senkrecht oder parallel zu den Drehachsen A und B verschoben wird.

In einigen Ausführungsformen der vorliegenden Kopfplatte 1 kann eine translatorische Aus- und Einrückbewegung der zweiten Entriegelungsmechanik 31 parallel zu den Drehachsen A und B mit einer translatorischen Aus- und Einrückbewegung der ersten Entriegelungsmechanik 25 in einer Ebene senkrecht zu den Drehachsen A und B kombiniert werden.

In anderen Ausführungsformen kann die translatorische Aus- und Einrückbewegung beider Entriegelungsmechaniken 25, 31 bspw. parallel zu den Drehachsen A und B stattfinden.

Nach der Freigabe der beiden Gelenkanordnungen 5, 6, kann der Anwender mit der betätigenden Hand die Kopfplatte 1 winklig einstellen. Sobald er die Betätigungseinrichtung 23 loslässt, verriegelt die Mechanik der beiden Gelenkanordnungen 5, 6 selbsttätig. Dies geschieht z. B. durch die Kraft zweier Rückstellfedern F (siehe Fig. 12).

Die Verriegelung der Gelenkanordnungen 5, 6 kann zum Bsp. federunterstützt (Feder H) erfolgen. Alternativ können die Gelenkanordnungen 5, 6 aktiv durch den Anwender mittels Druckausübung verriegelt werden. Anschließend kann der Anwender die Sperrvorrichtung 22 in vorteilhafter Weise mit seinem Daumen in die untere Rastposition verstellen.

Nach diesem Schritt ist die Verstellung der Kopfplattensegmente 3, 4 abgeschlossen und die Kopfplatte 1 ist in ihrer neuen Stellung sicher verriegelt.

Ein derartiger Entriegelungsmechanismus gewährleistet eine besonders benutzerfreundliche Handhabung der Kopfplatte 1 und schließt eine unabsichtliche Betätigung der Entriegelungseinrichtung 24 aus.

Fig. 11-13 zeigen die spiegelsymmetrische Bauweise der Kopfplatte 1. Die Sperrvorrichtung 22 umfasst eine im Verbindungsrohr 17 geführte Schaltstange 27 (Fig. 13). In einigen Ausführungsformen kann die Schaltstange 27 einen Rund- oder einen Mehrkantquerschnitt aufweisen und somit beispielsweise als Rohr oder Sechskant vorliegen.

Die Schaltstange 27 verbindet die beiden Seiten der Sperrvorrichtung 22 miteinander. Wenn also die Sperrvorrichtung 22 auf einer Seite betätigt wird, vollzieht die andere Seite die Bewegung der betätigten Seite nach, weil sie über die Schaltstange 27 mit der betätigten Seite drehstarr gekoppelt ist. Die Schaltstange 27 ist dabei koaxial zur Drehachse C ausgerichtet. Zusätzlich sind die Betätigungsbüchsen 19 über das zur Drehachse C koaxiale Verbindungsrohr 17 miteinander starr verbunden, so dass der Anwender die Kopfplatte 1 zwecks Entriegelung wahlweise einseitig oder beidseitig bedienen kann.

Mit der offenbarungsgemäßen Ausgestaltung der Kopfplatte 1 wird erreicht, dass eine Gelenkblockade für jede Gelenkachse beidseitig realisiert werden kann, um eine besonders biegesteife und winkeleinstellbare Kopfplatte bereitzustellen. Außerdem stellt die vorliegende Offenbarung eine Entriegelungseinrichtung 24 bereit, die von beiden seitlichen Enden des Kopfstützsegments 4 synchron angesteuert werden kann, so dass eine sichere und ergonomische Verstellung der Kopfplattenposition möglich ist.

### Liste der Bezugszeichen

- 1': Kopfplatte
- 2': Erstes Rotationsgelenk
- 3': Zweites Rotationsgelenk
- 4': Operationstisch
- 5': Knebel
- 6': Normschiene
- 7': Rahmen
- 8': Trägerplatte
- 9': Klaue
- 10': Einfachkloben
- 1: Kopfplatte
- 2: Kopplungsanordnung
- 3: Aufstellsegment
- 4: Kopfstützsegment
- 5: Erste Gelenkanordnung
- 6: Zweite Gelenkanordnung
- 7: Verbindungsabschnitt
- 8: Seitliche Gleitschiene
- 9: Stirnseitige Halterungsschiene
- 10: Gepolsterte Kopflagerungsplatte
- 11: Zapfengelenk
- 12: Zahnbogen
- 13: Freigabeelement
- 13.1: Erster Endabschnitt des Freigabeelements 13
- 13.2: Hauptkörper des Freigabeelements 13
- 13.3: Zweiter Endabschnitt des Freigabeelements 13
- 15: Koppelvorrichtung
- 16: Aufnahmeelement
- 17: Schaltrohr
- 18: Schaltblech
- 19: Betätigungsbüchse
- 20: Gezahnter Bereich des Aufnahmeelements 16
- 22: Sperrvorrichtung
- 22.1: Erste Federaufnahme
- 22.2: Zweite Federaufnahme
- 23: Betätigungseinrichtung
- 24: Entriegelungseinrichtung
- 25: Erste Entriegelungsmechanik
- 26: Sperrfeder
- 27: Schaltstange
- 30: Operationstisch
- 31: Zweite Entriegelungsmechanik
- A, A': Drehachsen
- a1: Erster Arm des Aufstellsegments 3
- a2: Zweiter Arm des Aufstellsegments 3
- α 1: Positiver Winkelbereich des Aufstellsegments 3
- α 2: Negativer Winkelbereich des Aufstellsegments 3
- B, B': Drehachsen
- β: Winkelbereich des Kopfstützsegments 4
- C: Längsachse des Schaltrohrs 17
- F: Rückstellfeder
- G: Gelenkblech
- H: Federunterstützung
- P: Drehpunkt am Freigabeelement 13
- Q: Drehpunkt am Schaltblech 18

## Patentansprüche

1. Mehrteilige einstellbare Kopfplatte (1) für einen Operationstisch (30), umfassend:
- eine Kopplungsanordnung (2) zum lösbaren Koppeln der Kopfplatte (1) am Operationstisch (30);
- ein Aufstellsegment (3) zum Aufstellen der Kopfplatte (1), wobei das Aufstellsegment (3) über eine erste gegen Verschwenken verriegelbare Gelenkanordnung (5) schwenkbar mit der Kopplungsanordnung (2) verbunden ist;
- ein Kopfstützsegment (4) zum Abstützen des Kopfes eines Patienten, wobei das Kopfstützsegment (4) über eine zweite gegen Verschwenken verriegelbare Gelenkanordnung (6) schwenkbar mit dem Aufstellsegment (3) verbunden ist; und
- eine Entriegelungseinrichtung (24) zum Entriegeln beider Gelenkanordnungen (5), (6), mit:
a) einer Betätigungseinrichtung (23) zur Betätigung der Entriegelungseinrichtung (24) durch den Anwender, und
b) einer ersten Entriegelungsmechanik (25) zur Entriegelung der ersten Gelenkanordnung (5), die die Betätigungseinrichtung (23) mit der ersten Gelenkanordnung (5) mechanisch koppelt,
**dadurch gekennzeichnet, dass**
die erste Entriegelungsmechanik (25) eine verstellbare Koppelvorrichtung (15) umfasst, dass die Betätigungseinrichtung (23) am Kopfstützsegment (4) angeordnet ist, und dass die Koppelvorrichtung (15) ausgehend vom Kopfstützsegment (4) von der Betätigungseinrichtung (23) bis zur zweiten Gelenkanordnung (6) verläuft und im entriegelten Zustand eine derartige Stellung einnimmt, dass ein Verschwenken des Kopfstützsegments (4) gegenüber dem Aufstellsegment (3) in jeder Winkelposition möglich ist.

2. Kopfplatte nach Anspruch 1, wobei die Koppelvorrichtung (15) um einen ersten Drehpunkt (P) drehbar ist, der entfernt von der Betätigungseinrichtung (23) liegt, und wobei die Stellung der Koppelvorrichtung (15) im entriegelten Zustand derart ist, dass der erste Drehpunkt (P) auf der Schwenkachse (B) der zweiten Gelenkanordnung (6) liegt.

3. Kopfplatte nach Anspruch 1 oder 2, wobei die Koppelvorrichtung (15) im entriegelten Zustand in Bezug auf die Schwenkachse (B) der zweiten Gelenkanordnung (6) radial ausgerichtet ist.

4. Kopfplatte nach einem der Ansprüche 1-3, **dadurch gekennzeichnet, dass** die erste Entriegelungsmechanik (25) ferner ein Freigabeelement (13) umfasst, welches zwischen der ersten und der zweiten Gelenkanordnung (5), (6) verstellbar gelagert und über die Koppelvorrichtung (15) mit der Betätigungseinrichtung (23) verbunden ist.

5. Kopfplatte nach Anspruch 4 in Kombination mit Anspruch 2, **dadurch gekennzeichnet, dass** die Koppelvorrichtung (15) über den ersten Drehpunkt (P) drehbar am Freigabeelement (13) angelenkt ist.

6. Kopfplatte nach Anspruch 4 oder 5, **dadurch gekennzeichnet, dass** die Koppelvorrichtung (15) eine Rotationsbewegung der Betätigungseinrichtung (23) in eine translatorische Bewegung des Freigabeelements (13) zum Entriegeln der ersten Gelenkanordnung (5) umsetzt.

7. Kopfplatte nach einem der Ansprüche 4-6, **dadurch gekennzeichnet, dass** das Freigabeelement (13) einen ersten der ersten Gelenkanordnung (5) zugeordneten Endabschnitt (13.1) und einen zweiten der zweiten Gelenkanordnung (6) zugeordneten Endabschnitt (13.3) umfasst, wobei der erste Endabschnitt (13.1) als Rastelement ausgebildet und der zweite Endabschnitt (13.3) über ein Drehgelenk (P) mit der Koppelvorrichtung (15) verbunden ist.

8. Kopfplatte nach einem der vorherigen Ansprüche, **dadurch gekennzeichnet, dass** die Entriegelungseinrichtung (24) eine zweite Entriegelungsmechanik (31) zur Entriegelung der zweiten Gelenkanordnung (6) aufweist, wobei die zweite Entriegelungsmechanik (31) komplementäre Rastelemente hat, von denen das eine am Aufstellsegment (3) und das andere an der Betätigungseinrichtung (23) ausgebildet ist, wobei insbesondere in der zweiten Entriegelungsmechanik (31) das am Aufstellsegment (3) ausgebildete Rastelement in Form eines Zahnbogens (20) vorliegt, wobei der Zahnbogen (20) koaxial zur Drehachse (B) angeordnet ist.

9. Kopfplatte nach einem der vorherigen Ansprüche, **dadurch gekennzeichnet, dass** die Entriegelungseinrichtung (24) ferner eine Sperrvorrichtung (22) zum Sperren der Position der Betätigungseinrichtung (23) im verriegelten Zustand aufweist, um eine versehentliche Betätigung der Betätigungseinrichtung auszuschließen.

10. Kopfplatte nach Anspruch 9, **dadurch gekennzeichnet, dass** die Sperrvorrichtung (22) in der Betätigungseinrichtung (23) drehbar gelagert und derart ausgeführt ist, dass sie zwischen zwei diskreten Rastpositionen geschaltet werden kann, nämlich einer ersten Rastposition zum Sperren der Betätigungseinrichtung (23) und einer zweiten Rastposition zum Freigeben der Betätigungseinrichtung (23).

11. Kopfplatte nach Anspruch 9 oder 10, **dadurch gekennzeichnet, dass** die Sperrvorrichtung (22) mit einer Sperrfeder (26) zusammenwirkt, um wahlweise die Betätigungseinrichtung (23) zu sperren oder freizugeben.

12. Kopfplatte nach einem der vorherigen Ansprüche, **dadurch gekennzeichnet, dass** die Entriegelungseinrichtung (24) so ausgebildet ist, dass mit ihr beide Gelenkanordnungen (5, 6) gleichzeitig entriegelt und wieder verriegelt werden können.

13. Kopfplatte nach einem der Ansprüche 1-11, **dadurch gekennzeichnet, dass** die Entriegelungseinrichtung (24) so ausgebildet ist, dass mit ihr die Gelenkanordnungen (5, 6) sequentiell entriegelt und wieder verriegelt werden können.

14. Kopfplatte nach einem der vorherigen Ansprüche, **dadurch gekennzeichnet, dass** die Betätigungseinrichtung (23) zwei Betätigungselemente (19) umfasst, die jeweils an entgegengesetzten Seiten des Kopfstützsegments (4) angeordnet sind, sowie ein Synchronisationselement, mittels welchem eine Bewegung des einen Betätigungselements (19) auf das andere Betätigungselement (19) übertragen wird, wobei insbesondere das Synchronisationselement ein Schaltrohr (17) ist.

15. Kopfplatte nach Anspruch 14 in Verbindung mit einem der Ansprüche 9-11, **dadurch gekennzeichnet, dass** die Sperrvorrichtung (22) eine im Schaltrohr (17) koaxial angeordnete Schaltstange (27) umfasst.

## Claims

1. A multipart adjustable head plate (1) for an operating table (30), comprising:
- a coupling assembly (2) for releasably coupling the head plate (1) to the operating table (30);
- a positioning segment (3) for positioning the head plate (1), wherein the positioning segment (3) is pivotably connected to the coupling assembly (2) via a first joint assembly (5) lockable against pivoting;
- a head support segment (4) for supporting the head of a patient, wherein the head support segment (4) is pivotably connected to the positioning segment (3) via a second joint assembly (6) lockable against pivoting; and
- an unlocking device (24) for unlocking both joint assemblies (5), (6), having:
a) an actuating device (23) for actuating the unlocking device (24) by way of the user, and
b) a first unlocking mechanism (25) for unlocking the first joint assembly (5), which mechanically couples the actuating device (23) to the first joint assembly (5),
**characterized in that**
the first unlocking mechanism (25) comprises an adjustable coupling device (15), **in that** the actuating device (23) is arranged on the head support segment (4), and **in that** the coupling device (15) extends starting from the head support segment (4) from the actuating device (23) to the second joint assembly (6) and, in the unlocked state, assumes a position such that it is possible to pivot the head support segment (4) in relation to the positioning segment (3) into any angular position.

2. The head plate according to claim 1, wherein the coupling device (15) is rotatable around a first pivot point (P) which is remote from the actuating device (23), and wherein the position of the coupling device (15) in the unlocked state is such that the first pivot point (P) lies on the pivot axis (B) of the second joint assembly (6).

3. The head plate according to claim 1 or 2, wherein the coupling device (15) is radially aligned in the unlocked state with respect to the pivot axis (B) of the second joint assembly (6) .

4. The head plate according to any one of claims 1-3, **characterized in that** the first unlocking mechanism (25) furthermore comprises a release element (13) which is adjustably mounted between the first and the second joint assembly (5), (6) and is connected via the coupling device (15) to the actuating device (23).

5. The head plate according to claim 4 in combination with claim 2, **characterized in that** the coupling device (15) is rotatably linked on the release element (13) via the first pivot point (P).

6. The head plate according to claim 4 or 5, **characterized in that** the coupling device (15) converts a rotational movement of the actuating device (23) into a translational movement of the release element (13) to unlock the first joint assembly (5).

7. The head plate according to any one of claims 4-6, **characterized in that** the release element (13) comprises a first end section (13.1) assigned to the first joint assembly (5) and a second end section (13.3) assigned to the second joint assembly (6), wherein the first end section (13.1) is designed as a latching element and the second end section (13.3) is connected to the coupling device (15) via a swivel joint (P).

8. The head plate according to any one of the preceding claims, **characterized in that** the unlocking device (24) has a second unlocking mechanism (31) for unlocking the second joint assembly (6), wherein the second unlocking mechanism (31) has complementary latching elements, of which one is formed on the positioning segment (3) and the other is formed on the actuating device (23), wherein in particular in the second unlocking mechanism (31), the latching element formed on the positioning segment (3) is provided in the form of a toothed arch (20), wherein the toothed arch (20) is arranged coaxially to the axis of rotation (B).

9. The head plate according to any one of the preceding claims, **characterized in that** the unlocking device (24) furthermore has a blocking device (22) for blocking the position of the actuating device (23) in the locked state in order to prevent inadvertent actuation of the actuating device.

10. The head plate according to claim 9, **characterized in that** the blocking device (22) is rotatably mounted in the actuating device (23) and is designed such that it can be switched between two discrete latching positions, namely a first latching position for blocking the actuating device (23) and a second latching position for releasing the actuating device (23).

11. The head plate according to claim 9 or 10, **characterized in that** the blocking device (22) cooperates with a blocking spring (26) in order to alternately lock or release the actuating device (23).

12. The head plate according to any one of the preceding claims, **characterized in that** the unlocking device (24) is designed in such a way that both joint assemblies (5, 6) can be simultaneously locked unlocked and locked again by said device.

13. The head plate according to any one of claims 1-11, **characterized in that** the unlocking device (24) is designed in such a way that both joint assemblies (5, 6) can be sequentially locked and unlocked by said device.

14. The head plate according to any one of the preceding claims, **characterized in that** the actuating device (23) comprises two actuating elements (19) which are each arranged on opposite sides of the head support segment (4), as well as a synchronization element, by means of which a movement of the one actuating element (19) is transmitted to the other actuating element (19), wherein in particular the synchronization element is a switching tube (17).

15. The head plate according to claim 14 in conjunction with any one of claims 9-11, **characterized in that** the blocking device (22) comprises a switching rod (27) arranged coaxially in the switching tube (17).

## Revendications

1. Plaque de tête réglable en plusieurs parties (1) pour une table d'opération (30), comprenant :
- un système d'accouplement (2) pour coupler de manière amovible la plaque de tête (1) à la table d'opération (30) ;
- un segment d'installation (3) pour installer la plaque de tête (1), dans laquelle le segment d'installation (3) est relié de manière pivotante avec le système d'accouplement (2) par un premier système articulé (5) pouvant être verrouillé contre le pivotement ;
- un segment de soutien de tête (4) pour soutenir la tête d'un patient, dans laquelle le segment de soutien de tête (4) est relié de manière pivotante avec le segment d'installation (3) par un second système articulé (6) pouvant être verrouillé contre le pivotement ; et
- un dispositif de déverrouillage (24) pour déverrouiller les deux systèmes articulés (5), (6), comportant :
a) un dispositif d'actionnement (23) pour actionner le dispositif de déverrouillage (24) par l'utilisateur, et
b) un premier mécanisme de déverrouillage (25) pour déverrouiller le premier système articulé (5), qui couple mécaniquement le dispositif d'actionnement (23) au premier système articulé (5),
**caractérisée en ce que**
le premier mécanisme de déverrouillage (25) comprend un dispositif d'accouplement (15) réglable, que le dispositif d'actionnement (23) est agencé sur le segment de soutien de tête (4) et que le dispositif d'accouplement (15) s'étend depuis le segment de soutien de tête (4) du dispositif d'actionnement (23) jusqu'au second système articulé (6) et, à l'état déverrouillé, adopte une position permettant le pivotement du segment de soutien de tête (4) par rapport au segment d'installation (3) dans chaque position angulaire.

2. Plaque de tête selon la revendication 1, dans laquelle le dispositif d'accouplement (15) peut tourner autour d'un premier point de pivotement (P) qui est éloigné du dispositif d'actionnement (23), et dans laquelle la position du dispositif d'accouplement (15) à l'état déverrouillé est telle que le premier point de pivotement (P) se trouve sur l'axe de pivotement (B) du second système articulé (6).

3. Plaque de tête selon la revendication 1 ou 2, dans laquelle le dispositif d'accouplement (15) est aligné radialement à l'état déverrouillé par rapport à l'axe de pivotement (B) du second système articulé (6).

4. Plaque de tête selon l'une des revendications 1 à 3, **caractérisée en ce que** le premier mécanisme de déverrouillage (25) comprend en outre un élément de libération (13) qui est monté de manière réglable entre le premier et le second système articulé (5), (6) et est relié au dispositif d'actionnement (23) par le dispositif d'accouplement (15).

5. Plaque de tête selon la revendication 4 en combinaison avec la revendication 2, **caractérisée en ce que** le dispositif d'accouplement (15) est articulé en rotation sur l'élément de libération (13) par le premier point de pivotement (P).

6. Plaque de tête selon la revendication 4 ou 5, **caractérisée en ce que** le dispositif d'accouplement (15) transforme un mouvement de rotation du dispositif d'actionnement (23) en un mouvement de translation de l'élément de libération (13) pour déverrouiller le premier système articulé (5).

7. Plaque de tête selon l'une des revendications 4 à 6, **caractérisée en ce que** l'élément de libération (13) comprend une première partie d'extrémité (13.1) associée au premier système articulé (5) et une seconde partie d'extrémité (13.3) associée au second système articulé (6), dans laquelle la première partie d'extrémité (13.1) est conçue comme un élément d'encliquetage et la seconde partie d'extrémité (13.3) est reliée au dispositif d'accouplement (15) par une articulation tournante (P).

8. Plaque de tête selon l'une des revendications précédentes, **caractérisée en ce que** le dispositif de déverrouillage (24) présente un second mécanisme de déverrouillage (31) pour déverrouiller le second système articulé (6), dans laquelle le second mécanisme de déverrouillage (31) est doté d'éléments d'encliquetage complémentaires, dont l'un est formé sur le segment d'installation (3) et l'autre sur le dispositif d'actionnement (23), dans laquelle l'élément d'encliquetage formé sur le segment d'installation (3) se présente sous la forme d'un arc denté (20) en particulier dans le second mécanisme de déverrouillage (31), dans laquelle l'arc denté (20) est agencé de manière coaxiale à l'axe de rotation (B).

9. Plaque de tête selon l'une des revendications précédentes, **caractérisée en ce que** le dispositif de déverrouillage (24) présente en outre un dispositif de blocage (22) pour bloquer la position du dispositif d'actionnement (23) à l'état verrouillé afin d'empêcher un actionnement accidentel du dispositif d'actionnement.

10. Plaque de tête selon la revendication 9, **caractérisée en ce que** le dispositif de blocage (22) est monté en rotation dans le dispositif d'actionnement (23) et est conçu de sorte qu'il puisse être commuté entre deux positions d'encliquetage distinctes, à savoir une première position d'encliquetage pour bloquer le dispositif d'actionnement (23) et une seconde position d'encliquetage pour libérer le dispositif d'actionnement (23).

11. Plaque de tête selon la revendication 9 ou 10, **caractérisée en ce que** le dispositif de blocage (22) coopère avec un ressort de blocage (26) pour bloquer ou libérer sélectivement le dispositif d'actionnement (23).

12. Plaque de tête selon l'une des revendications précédentes, **caractérisée en ce que** le dispositif de déverrouillage (24) est conçu de manière à permettre que les deux systèmes articulés (5, 6) soient déverrouillés et à nouveau verrouillés en même temps.

13. Plaque de tête selon l'une des revendications 1 à 11, **caractérisée en ce que** le dispositif de déverrouillage (24) est conçu de manière à permettre que les systèmes articulés (5, 6) soient déverrouillés et à nouveau verrouillés l'un après l'autre.

14. Plaque de tête selon l'une des revendications précédentes, **caractérisée en ce que** le dispositif d'actionnement (23) comprend deux éléments d'actionnement (19) qui sont chacun agencés de part et d'autre du segment de soutien de tête (4), ainsi qu'un élément de synchronisation, au moyen duquel un mouvement de l'un élément d'actionnement (19) est transmis à l'autre élément d'actionnement (19), dans laquelle en particulier l'élément de synchronisation est un tube de commutation (17).

15. Plaque de tête selon la revendication 14 en combinaison avec l'une des revendications 9 à 11, **caractérisée en ce que** le dispositif de blocage (22) comprend une tige de commutation (27) agencée de manière coaxiale dans le tube de commutation (17).
